# FASCICULE DE BREVET EUROPEEN

(11) **EP 2 166 175 B1**
(45) Date de publication et mention de la délivrance du brevet: **05.01.2011**
(21) Numéro de dépôt: 09168804.4
(22) Date de dépôt: 27.08.2009
(51) Int. Cl.: E04D 1/16

(54) **Tuile à emboîtement et procédé de fabrication correspondant**
Dachfalzziegel und Herstellungsverfahren dafür
Interlocking roofing tile and method of manufacturing the same

(30) Priorité: 23.09.2008 FR 0805218
(43) Date de publication de la demande: 24.03.2010
(73) Titulaire: Imerys TC, 69760 Limonest (FR)
(72) Inventeur: Tavernier, Luc, 69610 Souzy (FR)
(74) Mandataire: Maureau, Philippe

(56) Documents cités:
- WO-A-02/095160
- DE-U1- 9 412 294
- GB-A- 2 056 525
- GB-A- 2 283 514
- US-B1- 6 233 895

## Description

L'invention concerne une tuile à emboîtement ainsi qu'un procédé de fabrication d'une telle tuile.

Une tuile à emboîtement est notamment connue du document FR 2 612 227. Celle-ci présente généralement une forme générale rectangulaire et comporte un premier et un second bords latéraux, destinés à coopérer par emboîtement avec une première et une seconde tuiles adjacentes. Une tuile selon le préambule de la revendication 1 est décrite dans le document WO 02/095160 A.

Le maintien en position des tuiles les unes par rapport aux autres est ainsi assuré, de même que l'étanchéité au niveau des zones d'emboîtement.

Ces tuiles à emboîtement sont généralement réalisées en terre cuite et sont fabriquées de la manière suivante.

La terre cuite, malaxée et humidifiée, passe dans une mouleuse et sort au travers d'une filière pour former un ruban. Celui-ci est coloré par poudrage de matières minérales puis découpé.

Les éléments découpés sont ensuite pressés, de manière à conférer à la tuile sa forme définitive, puis sont déposés sur des supports de séchage circulant dans un séchoir-tunnel pendant plusieurs heures.

Cette étape a pour effet d'évacuer l'humidité et engendre une variation des dimensions de la tuile.

Les tuiles sèches sont ensuite chargées sur des wagons puis sont acheminées vers un four de cuisson à l'intérieur duquel elles seront cuites pendant plusieurs heures.

De même que précédemment, cette étape engendre également une variation des dimensions de la tuile.

Les tuiles présentent ainsi des dimensions différentes les unes des autres, bien que les variations dimensionnelles engendrées par les opérations de séchage et de cuisson restent généralement assez faibles.

Du fait des différences de dimensions entre les tuiles, un couvreur réalise une opération de calepinage lors de laquelle la dimension moyenne des tuile est calculée.

Pour cela, le couvreur choisi un échantillon de plusieurs tuiles, par exemple 10 tuiles, qu'il dispose en file. Celui-ci mesure ensuite la dimension de la file ainsi obtenue, qu'il divise par le nombre de tuiles afin d'obtenir la dimension moyenne d'une tuile.

Cette opération de calepinage peut être fastidieuse à réaliser et ne permet d'obtenir qu'une dimension moyenne et donc peu précise des tuiles.

L'invention vise à remédier à ces inconvénients en proposant une tuile dont les dimensions sont connues de manière précise, sans que le couvreur n'ait besoin de recourir à une opération préalable de calepinage.

A cet effet, l'invention concerne une tuile à emboîtement, de forme générale rectangulaire, comportant un premier et un second bords latéraux, destinés à coopérer par emboîtement avec une première et une seconde tuiles adjacentes, caractérisée en ce que chaque bord latéral comporte au moins un plot faisant saillie latéralement vers l'extérieur, le plot d'un bord étant disposé en regard du plot de l'autre bord de sorte que, lors de l'assemblage d'une pluralité de tuiles, les plots de ladite tuile viennent en appui contre les plots des tuiles adjacentes, la distance entre les extrémités libres des plots correspondant sensiblement à une distance déterminée.

De cette manière, seule la distance entre les extrémités libres des plots intervient dans le positionnement des tuiles les unes par rapport aux autres. Il est aisément possible d'obtenir, de manière industrielle, avec une bonne reproductibilité et une tolérance acceptable, une valeur prédéterminée pour une telle distance.

Selon une caractéristique de l'invention, chaque bord latéral comporte au moins deux plots, écartés l'un de l'autre dans la direction longitudinale de la tuile.

Avantageusement, les extrémités libres des plots sont rectifiées de manière à ce que la distance entre les extrémités libres des plots correspond sensiblement à une distance déterminée.

Selon une possibilité de l'invention, les plots et la tuile forment un ensemble monobloc.

Préférentiellement, la tuile comporte une face intérieure, destinée à être tournée vers une charpente et une surface extérieure, destinée à être tournée vers l'extérieur, la face intérieure comportant au moins un doigt de retenue, destinés à venir prendre appui sur un liteau.

Selon une caractéristique de l'invention, la tuile comporte deux doigts de retenue, écartés l'un de l'autre dans la direction transversale de la tuile.

Avantageusement, le premier et le second bords comportent respectivement une zone d'emboîtement mâle et une zone d'emboîtement femelle, formées chacune par un décrochement et présentant des rainures et nervures complémentaires.

Selon une possibilité de l'invention, la zone d'emboîtement mâle et la zone d'emboîtement femelle comportent chacune deux rainures ou nervures.

L'invention concerne en outre un procédé de fabrication d'une tuile à emboitement de forme générale rectangulaire, du type comportant un premier et un second bords latéraux, destinés à coopérer par emboîtement avec une première et une seconde tuiles adjacentes, caractérisée en ce qu'il comporte une étape consistant à façonner, par exemple par moulage et/ou par pressage, ladite tuile en prévoyant, dans chaque bord latéral, au moins un plot faisant saillie latéralement vers l'extérieur, les plots d'un bord étant disposés en regard des plots de l'autre bord de sorte que, lors de l'assemblage d'une pluralité de tuiles, les plots de ladite tuile viennent en appui contre les plots des tuiles adjacentes, les extrémités libres des plots étant ensuite usinées, par exemple rectifiées, de manière à ce que la distance entre les extrémités libres des plots corresponde sensiblement à une distance déterminée.

Avantageusement, l'opération d'usinage est réalisée en respectant ladite distance déterminée avec une tolérance de plus ou moins 0,5 mm.

De toute façon, l'invention sera bien comprise à l'aide de la description qui suit en référence au dessin schématique annexé représentant, à titre d'exemple, une forme de réalisation de cette tuile.
Figures 1 et 2 en sont des vues en perspective, orientées de manière à rendre visible chacun des bords latéraux;
La figure 3 est une vue partielle, en coupe transversale, d'un assemblage de deux tuiles selon l'invention.

La figure 1 représente une tuile mécanique 1, dite à emboîtement, réalisée en terre cuite et de forme générale rectangulaire.

Celle-ci comporte une face intérieure 2, destinée à être tournée vers une charpente et une surface extérieure 3, destinée à être tournée vers l'extérieur, un bord haut 4, destiné à être orienté vers le haut de la pente d'un toit, un bord bas 5, destiné à être orienté vers le bas de la pente d'un toit, ainsi qu'un premier et un second bords latéraux 6, 7.

Chaque bord latéral 6, 7 comporte une zone d'emboitement formée par un décrochement et équipée de nervures 8 et/ou de rainures 9.

Plus particulièrement, le décrochement ménagé au niveau du premier bord 6 est tourné vers la face intérieure 2, c'est-à-dire que la zone creusée formant le décrochement est tournée vers la charpente en position montée de la tuile 1. A l'inverse, le décrochement ménagé au niveau du second bord 7 est tourné vers la face extérieure 3, c'est-à-dire que la zone creusée formant le décrochement est tournée vers l'extérieur en position montée de la tuile 1.

Le décrochement du premier bord 6 forme ainsi une aile 10 s'étendant dans le prolongement de la face extérieure 3 ainsi qu'un premier rebord 11, s'étendant sensiblement perpendiculairement à la première aile 10. Le premier rebord 11 s'étend depuis le bord haut 4, en direction du bord bas 5, sur une partie seulement de la longueur de la tuile 1.

Le décrochement du second bord 7 forme une aile 12 s'étendant dans le prolongement de la face intérieure 2, ainsi qu'un second rebord 13, s'étendant sensiblement perpendiculairement à la seconde aile 12. La seconde aile 12 s'étend depuis le bord haut 4, en direction du bord bas 5, sur une partie seulement de la longueur de la tuile 1.

La première aile 10 est munie de deux nervures 8 s'étendant vers l'intérieur, la seconde aile 12 étant munie de deux rainures 9 complémentaires, débouchant vers l'extérieur.

Le premier rebord 6 comporte un premier et un second plots de positionnement 14, 15 s'étendant latéralement vers l'extérieur, c'est-à-dire parallèlement à la première aile 10. Les premier et second plots 14, 15 sont écartés l'un de l'autre, dans le sens longitudinal de la tuile 1, d'une distance comprise entre 0 et 500 mm.

De même, le second rebord 7 comporte un troisième et un quatrième plots 16, 17 de positionnement s'étendant latéralement vers l'extérieur. Les troisième et quatrième plots 16, 17 sont respectivement disposés en regard des premier et second plots 14, 15.

Les extrémités des plots 14 à 17 sont rectifiées de manière à ce que la distance entre, respectivement, les extrémités libres des premier et troisième plots 14, 16, et les extrémités libres des deuxième et quatrième plots 15, 17, correspond sensiblement à une distance de 0 à 500 mm, avec une tolérance maximale de l'ordre de 0,5 mm.

La tuile 1 présente également un évidement de matière 18 débouchant vers l'intérieur ainsi que deux doigts de retenue 19, 20 faisant saillie depuis la face intérieure 2. Les deux doigts de retenue 19, 20, destinés à coopérer avec un liteau d'une charpente, sont écartés l'un de l'autre dans la direction transversale de la tuile 1 et sont ménagés à proximité du bord haut 4 de celle-ci.

La figure 3 représente l'emboîtement d'une première et d'une seconde tuiles 1 a, 1 b de même structure selon l'invention.

Comme cela apparaît sur cette figure, la première zone d'emboîtement de la première tuile 1a coopère avec la seconde zone d'emboîtement de la seconde tuile 1b. Plus particulièrement, les nervures 8 de la première tuile 1a sont insérées dans les rainures 9 de la seconde tuile 1 b. En outre, les premier et second plots 14, 15 de la première tuile 1a viennent respectivement en appui contre les troisième et quatrième plots 16, 17 de la seconde tuile 1 b.

Il est à noter que, une fois positionnées, les nervures 8 de la première tuile 1a ne prennent pas appui contre le flanc des rainures 9 de la seconde tuile 1b. De même, le bord latéral 6 de la première aile 10 de la première tuile 1 a ne prend pas appui contre le second rebord 13 de la seconde tuile 1 b.

De cette manière, il est garanti que le positionnement des tuiles 1 a, 1 b les unes par rapport aux autres n'est assuré que par les plots 14 à 17 et leur bon dimensionnement suffit à garantir le bon positionnement des tuiles 1 a, 1 b.

Il n'est alors plus nécessaire de recourir à une étape de calepinage du type exposé précédemment afin de calculer une dimension moyenne des tuiles.

Comme il va de soi l'invention ne se limite pas à la forme de réalisation de ce dispositif de marquage, décrite ci-dessus à titre d'exemple, mais elle embrasse au contraire toutes les variantes.

## Revendications

1. Tuile à emboîtement (1), de forme générale rectangulaire, comportant un premier et un second bords latéraux (6, 7), destinés à coopérer par emboîtement avec une première et une seconde tuiles adjacentes (1b), **caractérisée en ce que** chaque bord latéral (6, 7) comporte au moins un plot (14, 15, 16, 17) faisant saillie latéralement vers l'extérieur, le plot d'un bord étant disposé en regard du plot de l'autre bord de sorte que, lors de l'assemblage d'une pluralité de tuiles (1a, 1 b), les plots de ladite tuile (1a) viennent en appui contre les plots des tuiles adjacentes (1 b), la distance entre les extrémités libres des plots (14, 15, 16, 17) correspondant sensiblement à une distance déterminée.

2. Tuile (1) selon la revendication 1, **caractérisé en ce que** chaque bord latéral (6, 7) comporte au moins deux plots (14, 15, 16, 17), écartés l'un de l'autre dans la direction longitudinale de la tuile.

3. Tuile (1) selon la revendication 2, **caractérisée en ce que** les extrémités des plots (14, 15, 16, 17) sont rectifiées de manière à ce que la distance entre les extrémités libres des plots correspond sensiblement à une distance déterminée.

4. Tuile (1) selon l'une des revendications 1 à 3, **caractérisée en ce que** les plots (14, 15, 16, 17) et la tuile (1) forment un ensemble monobloc.

5. Tuile (1) selon l'une des revendications 1 ou 2, **caractérisée en ce que** la tuile (1) comporte une face intérieure (2), destinée à être tournée vers une charpente et une surface extérieure (3), destinée à être tournée vers l'extérieur, la face intérieure (2) comportant au moins un doigt de retenue (19, 20), destinés à venir prendre appui sur un liteau.

6. Tuile (1) selon la revendication 5, **caractérisée en ce que** la tuile comporte deux doigts de retenue (19, 20), écartés l'un de l'autre dans la direction transversale de la tuile.

7. Tuile (1) selon l'une des revendications 1 à 6, **caractérisée en ce que** le premier et le second bords (6, 7) comportent respectivement une zone d'emboîtement mâle et une zone d'emboîtement femelle, formées chacune par un décrochement et présentant des rainures (8) et nervures (9) complémentaires.

8. Tuile (1) selon la revendication 7, **caractérisée en ce que** la zone d'emboîtement mâle et la zone d'emboîtement femelle comportent chacune deux rainures (8) ou nervures (9).

9. Procédé de fabrication d'une tuile (1) à emboitement de forme générale rectangulaire, du type comportant un premier et un second bords latéraux (6, 7), destinés à coopérer par emboîtement avec une première et une seconde tuiles adjacentes (1 b), **caractérisée en ce qu'**il comporte une étape consistant à façonner, par exemple par moulage et/ou par pressage, ladite tuile (1) en prévoyant, dans chaque bord latéral, au moins un plot (14, 15, 16, 17) faisant saillie latéralement vers l'extérieur, les plots d'un bord étant disposés en regard des plots de l'autre bord de sorte que, lors de l'assemblage d'une pluralité de tuiles (1 a, 1 b), les plots de ladite tuile (1 a) viennent en appui contre les plots des tuiles adjacentes (1 b), les extrémités libres des plots (14, 15, 16, 17) étant ensuite usinées, par exemple rectifiées, de manière à ce que la distance entre les extrémités libres des plots corresponde sensiblement à une distance déterminée.

10. Procédé selon la revendication 9, **caractérisé en ce que** l'opération d'usinage est réalisée en respectant ladite distance entre les extrémités libres des plots (14, 15, 16, 17) avec une tolérance de plus ou moins 0,5 mm.

## Claims

1. Interlocking tile (1), of rectangular overall shape, comprising a first and a second lateral edge (6, 7) which are intended to cooperate by interlocking with a first and a second adjacent tile (1b), **characterised in that** each lateral edge (6, 7) comprises at least one stud (14, 15, 16, 17) protruding laterally outwards, the stud of one edge being arranged opposite the stud of the other edge so that, when a plurality of tiles (1a, 1b) are assembled, the studs of said tile (1a) come to bear against the studs of the adjacent tiles (1 b), the distance between the free ends of the studs (14, 15, 16, 17) corresponding substantially to a given distance.

2. Tile (1) according to claim 1, **characterised in that** each lateral edge (6, 7) comprises at least two studs (14, 15, 16, 17), spaced apart from one another in the longitudinal direction of the tile.

3. Tile (1) according to claim 2, **characterised in that** the ends of the studs (14, 15, 16, 17) are ground so that the distance between the free ends of the studs corresponds substantially to a given distance.

4. Tile (1) according to one of claims 1 to 3, **characterised in that** the studs (14, 15, 16, 17) and the tile (1) form a one-piece assembly.

5. Tile (1) according to one of claims 1 or 2, **characterised in that** the tile (1) comprises an inner face (2) intended to face towards a frame and an outer face (3) intended to face towards the exterior, the inner face (2) comprising at least one retaining finger (19, 20) intended to bear against a batten.

6. Tile (1) according to claim 5, **characterised in that** the tile comprises two retaining fingers (19, 20), spaced apart from one another in the transverse direction of the tile.

7. Tile (1) according to one of claims 1 to 6, **characterised in that** the first and the second edges (6, 7) respectively comprise a male interlocking zone and a female interlocking zone, each formed by a recessed area and having complementary grooves (8) and ribs (9).

8. Tile (1) according to claim 7, **characterised in that** the male interlocking zone and the female interlocking zone each comprise two grooves (8) or ribs (9).

9. Method for producing an interlocking tile (1) of rectangular overall shape, of the type comprising a first and a second lateral edge (6, 7) which are intended to cooperate by interlocking with a first and a second adjacent tile (1 b), **characterised in that** it comprises a step of manufacturing, for example by moulding and/or by pressing, said tile (1) by providing, in each lateral edge, at least one stud (14, 15, 16, 17) protruding laterally outwards, the studs of one edge being arranged opposite the studs of the other edge so that, when a plurality of tiles (1 a, 1 b) are assembled, the studs of said tile (1 a) come to bear against the studs of the adjacent tiles (1b), the free ends of the studs (14, 15, 16, 17) then being machined, for example ground, so that the distance between the free ends of the studs corresponds substantially to a given distance.

10. Method according to claim 9, **characterised in that** the machining operation is carried out while respecting said distance between the free ends of the studs (14, 15, 16, 17) with a tolerance of plus or minus 0.5 mm.

## Patentansprüche

1. Falz-Dachziegel (1) allgemein rechteckiger Form mit einem ersten und einem zweiten seitlichen Rand (6, 7), die dazu bestimmt sind, durch Einrasten mit einem ersten und einem zweiten benachbarten Dachziegel (1b) zusammenzuarbeiten, **dadurch gekennzeichnet, dass** jeder seitliche Rand (6, 7) mindestens einen Höcker (14, 15, 16, 17) umfasst, der seitlich nach außen hervorragt, wobei der Höcker eines Randes gegenüber dem Höcker des anderen Randes derart angeordnet ist, dass sich bei der Montage einer Mehrzahl von Dachziegeln (1a, 1b) die Höcker des Dachziegels (1a) auf den Höckern der benachbarten Dachziegel (1 b) abstützen, wobei der Abstand zwischen den freien Ende der Höcker (14, 15, 16, 17) etwa einem bestimmten Abstand entspricht.

2. Dachziegel (1) nach Anspruch 1, **dadurch gekennzeichnet, dass** jeder seitliche Rand (6, 7) mindestens zwei Höcker (14, 15, 16, 17) umfasst, die in Längsrichtung des Dachziegels voneinander beabstandet sind.

3. Dachziegel (1) nach Anspruch 2, **dadurch gekennzeichnet, dass** die Enden der Höcker (14, 15, 16, 17) derart korrigiert sind, dass der Abstand zwischen den freien Enden der Höcker etwa einem bestimmten Abstand entspricht.

4. Dachziegel (1) nach einem der Ansprüche 1 bis 3, **dadurch gekennzeichnet, dass** die Höcker (14, 15, 16, 17) und der Dachziegel (1) eine Einblock-Gruppe bilden.

5. Dachziegel (1) nach einem der Ansprüche 1 oder 2, **dadurch gekennzeichnet, dass** der Dachziegel (1) eine Innenseite (2) umfasst, die dazu bestimmt ist, in Richtung eines Dachstuhls gedreht zu sein, und eine Außenseite (3), die dazu bestimmt ist, nach außen gedreht zu sein, wobei die Innenseite (2) mindestens einen Haltefinger (19, 20) umfasst, der dazu bestimmt ist, sich auf einer Dachlatte abzustützen.

6. Dachziegel (1) nach Anspruch 5, **dadurch gekennzeichnet, dass** der Dachziegel zwei Haltefinger (19, 20) umfasst, die in der Querrichtung des Dachziegels voneinander beabstandet sind.

7. Dachziegel (1) nach einem der Ansprüche 1 bis 6, **dadurch gekennzeichnet, dass** der erste und der zweite Rand (6, 7) jeweils einen männlichen Rastbereich und einen weiblichen Rastbereich umfasst, die jeweils durch einen Absatz gebildet werden und komplementäre Rillen (8) und Rippen (9) aufweist.

8. Dachziegel (1) nach Anspruch 7, **dadurch gekennzeichnet, dass** der männliche Rastbereich und der weibliche Rastbereich jeweils zwei Rillen (8) oder Rippen (9) umfasst.

9. Verfahren zur Herstellung eines Falz-Dachziegels (1) allgemein rechteckiger Form der Bauart, die einen ersten und einen zweiten seitlichen Rand (6, 7) umfasst, die dazu bestimmt sind, durch Einrasten mit einem ersten und einem zweiten benachbarten Dachziegel (1b) zusammenzuarbeiten, **dadurch gekennzeichnet, dass** es einen Schritt umfasst, der darin besteht, den Dachziegel (1) zum Beispiel durch Formen und/oder Pressen herzustellen, wobei in jedem seitlichen Rand mindestens ein Höcker (14, 15, 16, 17) vorgesehen ist, der seitlich nach außen hervorragt, wobei die Höcker eines Randes gegenüber den Höckern des anderen Randes derart angeordnet sind, dass sich bei der Montage einer Mehrzahl von Dachziegeln (1a, 1b) die Höcker des Dachziegels (1a) auf den Höckern der benachbarten Dachziegel (1b) abstützen, wobei die freien Enden der Höcker (14, 15, 16, 17) danach derart bearbeitet werden, zum Beispiel korrigiert, dass der Abstand zwischen den freien Höckern etwa einem bestimmten Abstand entspricht.

10. Verfahren nach Anspruch 9, **dadurch gekennzeichnet, dass** der Vorgang der Bearbeitung bei Einhaltung des Abstands zwischen den freien Enden der Höcker (14, 15, 16, 17) mit einer Toleranz von mehr oder weniger als 0,5 mm durchgeführt wird.
